# FASCICULE DE BREVET EUROPEEN

(11) **EP 0 559 554 B1**
(45) Date de publication et mention de la délivrance du brevet: **23.10.1996**
(21) Numéro de dépôt: 93400535.6
(22) Date de dépôt: 02.03.1993
(51) Int. Cl.: G08B 3/10

(54) **Système de commande pour installation dotée de blocs autonomes d'alarme sonore**
Steuerungssystem für Vorrichtung mit autonomen Blöcken von Tonalarm
Control system for device with autonomous blocks of sound alarm

(30) Priorité: 02.03.1992 FR 9202459
(43) Date de publication de la demande: 08.09.1993
(73) Titulaire: SAFT, F-93230 Romainville (FR)
(72) Inventeur: Mangez, Jean-Claude, F-17000 La Rochelle (FR)
(74) Mandataire: Schaub, Bernard

(56) Documents cités:
- EP-A- 0 034 562
- EP-A- 0 350 049
- WO-A-90/01759
- US-A- 4 087 803

## Description

L'invention concerne un système de commande, notamment de diffusion d'informations, pour installation dotée de blocs autonomes d'alarme sonore, exploités pour donner l'alerte en cas d'incendie.

L'alerte en cas d'incendie dans des installations est classiquement prévue par voie sonore, elle implique des moyens qui sont par exemple des blocs autonomes d'alarme sonore, tels que prévus par la norme française NFC 48-150 éditée par l'union Technique de l'Electricité.

Ces blocs d'alarme sonore sont prévus pour pouvoir être associés en parallèle et éventuellement placés sous la supervision d'une centrale d'alarme.

Dans une première forme de réalisation destinée aux installations sans centrale d'alarme, des blocs d'alarme forment un ensemble relié à une boucle comportant des déclencheurs, notamment du type bris de glace, qui ont des contacts ouvrant la boucle sur laquelle ils sont montés en série, en cas d'actionnement.

Les blocs montés en parallèle comportent des détecteurs de courant qui commandent des moyens d'alarme sonore, lorsqu'une ouverture de boucle interrompt le courant qui circule en permanence dans la boucle.

Dans une autre forme de réalisation destinée aux installations à centrale d'alarme, des blocs d'alarme montés en parallèle forment un ensemble relié à une boucle de même manière que précédemment, et des moyens d'alarme sonore des blocs sont déclenchés en cas d'interruption du courant qui circule en permanence dans la boucle, l'ouverture de boucle en cas d'alerte étant normalement réalisée à l'aide d'un contact à ouverture commandé par la centrale d'alarme.

Chaque bloc d'alarme qui est relié à une source d'alimentation externe qui est le plus souvent un réseau de distribution d'énergie est aussi relié aux fils de boucle qui permettent de le commander en cas d'alerte.

En raison de leur fonctionnalité, les installations d'alarme de ce types sont prévues pour être opérationnelles de manière permanente, même si en fait l'actionnement des moyens d'alarme sonore n'est normalement qu'exceptionnel.

Il est donc envisageable d'exploiter les moyens offerts par de telles exploitations pour d'autres usages à partir du moment où il est possible de donner une priorité absolue à la fonction d'alarme, lorsqu'une alerte doit être déclenchée.

En effet, la disposition géographique des blocs d'alarme sonore dans une installation qui est prévue pour permettre d'alerter toutes les personnes présentes susceptibles d'être concernées, est aussi particulièrement bien adaptée à la communication sonore d'indications synthétiques qui, par exemple, ont un intérêt général ou qui sont destinées à des personnes mobiles dans l'installation.

L'invention propose donc un système de commande, notamment de diffusion d'informations, pour installation dotée de blocs d'alarme sonore incendie associés selon une organisation en boucle,dans laquelle les blocs d'une boucle sont connectés en parallèle de part et d'autre d'au moins un organe de commutation placé en série dans cette boucle qui est alimentée en courant électrique.

Chaque bloc comporte un un détecteur de courant de boucle relié à une unité de gestion chargée de la commande de moyens électroacoustiques activés pour générer un signal d'alarme sonore, en cas d'interruption de courant de boucle d'une durée supérieure à un seuil prédéterminé, Selon une caractéristique de l'invention, le système comporte des moyens associés à un organe de commutation de boucle pour générer des impulsions, sur la boucle, sous forme de suites correspondant à des commandes codées prédéterminées, chaque bloc comportant des moyens, logiciels ou autres et par exemple analogiques, pour reconstituer les commandes codées au niveau de l'unité de gestion qu'il comporte à partir des variations créées par les impulsions sur la boucle telles qu'indiquées par le détecteur de courant de boucle, associé. L'invention est définie par les revendications 1 et 4, ses caractéristiques et ses avantages sont précisés dans la description qui suit en liaison avec la figure unique évoquée ci-dessous.

La figure unique présente un schéma de principe d'un système de commande pour installation dotée de blocs d'alarme sonore.

Le schéma montré en figure 1 se rapporte à une installation dotée de blocs d'alarme sonore référencés 1 regroupés autour d'une boucle sur laquelle est monté en série au moins un organe de commutation 2, de type contact à ouverture, d'un déclencheur.

Le déclencheur est par exemple à commande manuelle, de type bris de glace, comme indiqué plus haut, c'est éventuellement un déclencheur électriquement commandé, l'organe de commutation 2 étant alors un relais électro-magnétique ou un dispositif électronique, dans chacun des cas il comporte au moins deux bornes de commutation A et B qui sont électriquement reliées lorsque l'organe est dans un premier état normal de veille, ici symbolisé par un contact de relais fermé au repos, et qui sont susceptibles d'être électriquement isolées l'une de l'autre si l'organe est placé dans un autre état.

Cet organe est placé en série dans une boucle qui est alimentée en courant par un générateur, tel que 3, et qui se referme au niveau d'un détecteur de courant, tel que 4, chargé de signaler toute interruption du courant parcourant la boucle.

Une boucle peut bien entendu comporter plusieurs organes de commutation disposés en série au long de la boucle et usuellement répartis dans l'installation pour permettre un déclenchement de puis des emplacements différents, dans le cas d'une installation à déclenchement manuel d'alerte, toute ouverture de boucle par l'un des organes assurant bien entendu l'interruption du courant de boucle.

Plusieurs blocs d'alarme 1 sont également susceptibles d'être desservis par la même boucle à partir du moment où ils sont connectés en parallèle aux deux bornes A et B d'un même organe de commutation, comme montré sur la figure unique, ou aux bornes d'extrémité correspondantes d'un ensemble d'organes de commutation en série sur la même boucle , notamment dans le cas d'une installation à déclencheurs multiples.

Habituellement chaque bloc d'alarme 1 comporte un circuit 5 d'alimentation en énergie électrique destiné à être relié à une source extérieure qui est le plus souvent un réseau de distribution en courant alternatif.

Pour des raisons de sécurité, un bloc d'alarme comporte aussi une source d'énergie interne 6, usuellement de type batterie d'accumulateurs, afin de permettre un fonctionnement autonome du bloc et en particulier des moyens d'alarme sonore 7, en cas d'interruption de l'alimentation réseau.

Le circuit 5 et la source interne 6 sont connectés par un montage à diodes 8, connu, de manière à pouvoir se remplacer l'un l'autre pour assurer l'alimentation du bloc d'alarme 1 dont ils font partie et du générateur 3 de courant de boucle,sans, notamment, interruption significative de ce courant.

Un chargeur 9 permet la charge et le maintien de la charge de la source interne 6, lorsque cette source est de type batterie d'accumulateurs.

Une unité 10 de gestion est aussi incorporée dans chaque bloc, elle est par exemple organisée, de manière connue, autour d'un microcontrôleur 10M équipé de mémoires mortes et/ou vives non représentées, ainsi que d'une base de temps 10B afin d'assurer la commande des moyens sonores d'alarme 7 et de moyens auxiliaires 12, tels que des moyens de signalisation aptes à fournir des informations, notamment sur l'état du bloc et de la boucle à laquelle ce bloc est relié, par exemple à l'aide de voyants ou d'un afficheur à écran.

Les moyens auxiliaires 12 sont souvent agencés pour permettre la commande d'un ou de plusieurs actionneurs simples, non représentés, par l'intermédiaire de l'unité de gestion 10.

Cette dernière est donc reliée par ses ports d'entrée-sortie au détecteur de courant 4 qui lui fournit des indications sur l'état de la boucle à laquelle le bloc est relié, à la source interne 6 et ici au chargeur 9 qui fournissent respectivement des indications sur les possibilités d'alimentation respectives du bloc par cette source et par le réseau.

Elle est aussi reliée au moins par des sorties de commande aux moyens auxiliaires 12 évoqués plus haut et aux moyens d'alarme sonore qui comportent préférablement un transducteur électro-acoustique 7 usuellement attaqué via un montage électronique 13.

La base de temps 10B de l'unité de gestion permet notamment de fixer un certain nombre de temporisations, par exemple d'arrêt d'alerte après déclenchement.

Selon l'invention, la base de temps 10B d'un bloc est également exploitée en liaison avec le microcontrôleur 10M et avec le détecteur de courant de boucle 4 de ce bloc pour décoder des commandes produites sous forme impulsionnelle par exemple au niveau du ou de l'un des organes de commutation 2 en série d'une boucle.

Les mémoires du microprocesseur 10M contiennent alors des modules de logiciel permettant de reconstituer les commandes codées à partir des indications reçues du détecteur associé et de déclencher les actions correspondantes.

Un dispositif 14 générateur de commandes codées est alors associé à l'organe de commutation 2 choisi, c'est par exemple un générateur d'impulsions de commande
qui est cadencé par une base de temps non représentée et qui agit sur l'organe de commutation de manière que celui-ci produise des variations du courant de boucle choisies pour être détectables par les détecteurs de courant des blocs desservis par une boucle, sans risquer d'être prises en compte en tant que rupture de boucle impliquant un déclenchement d'alerte.

Dans une forme de réalisation simple, le dispositif 14 est programmé pour agir sur un organe de commutation 2 d'une boucle de manière à y déclencher des ouvertures de boucle dont la durée limitée est suffisante pour que ces ouvertures puissent être prises en compte par les détecteurs 4 reliés à la boucle, le microcontrôleur 10M associé à un détecteur dans un bloc étant programmé,de manière connue en soi, pour reconnaître avec l'assistance de la base de temps 10B de ce bloc, si une ouverture de boucle est d'une durée supérieure à un seuil de déclenchement d'alerte ou si plus courte elle est susceptible de correspondre à un élément d'un message correspondant à une commande codée prédéterminée.

Il est alors possible de transmettre des commandes codées différentes d'un dispositif 14 associé à un organe de commutation 2 vers les blocs reliés à la boucle dans laquelle est inséré cet organe de commutation, chaque commande étant par exemple codée par un nombre donné de ruptures de boucles successives de même durée déterminée en un laps de temps déterminé.

L'unité de commande de chacun des blocs recevant un message correspondant à une ou l'une des commandes codées prévues, par l'intermédiaire d'une boucle, assure alors le comptage du nombre d'ouvertures qui lui sont signalées par le détecteur 4 qui lui est associé et interprète ce comptage de manière à déclencher une action correspondante, prédéterminée.

Cette action est susceptible d'être de type sonnerie d'avertissement de début ou de fin de cours dans le cas d'une installation réalisée dans un établissement scolaire, de nombreuses autres actions peuvent être initiées de la même manière, telle que l'émission d'un message prédéterminé à destination de tout ou partie des personnes situées à portée sonore d'un transducteur électroacoustique 7, le message étant par exemple enregistré sous forme numérique dans une mémoire prévue dans l'unité de gestion 10, cette dernière étant alors dotée d'un décodeur numérique-analogique inséré dans ou en amont du montage électronique 13.

Une fonction d'auto-test peut également être déclenchée au niveau de chaque bloc afin de faciliter la supervision et en conséquence l'entretien de l'installation qui comporte de tels blocs.

Selon une variante de réalisation, le dispositif 14 est un circuit susceptible de modifier significativement et pendant un temps déterminé la valeur du courant traversant l'organe de commutation 2 auquel il est associé de manière à produire des variations, par exemple cadencées de façon prédéterminée, du courant de boucle sans cependant interrompre ce dernier.

Les blocs 1 desservis par la boucle, sur laquelle agissent ce dispositif 14 et l'organe de commutation associé, comportent alors des détecteurs 4 agencés de manière connue en soi, pour prendre en compte d'une part les interruptions de courant de boucle, d'autre part les variations de courant de boucle de valeur(s) prédéterminée(s), le choix des actions entre déclenchement d'alerte et l'une ou l'autre des actions spécifiées étant effectué par le microcontrôleur 10M de l'unité de gestion de chaque bloc en fonction de sa programmation et en liaison avec la base de temps 10B associée, la commande et le déclenchement d'alerte étant prioritairement assurés.

## Revendications

1. Système de commande pour installation dotée de blocs (1) d'alarme sonore incendie associés selon une organisation en boucle(s), les blocs d'une boucle étant connectés en parallèle de part et d'autre d'au moins un organe de commutation (2) placé en série dans la boucle pour laquelle une alimentation en courant électrique est prévue, chaque bloc comportant un détecteur (4) de courant de boucle relié à une unité de gestion (10) chargée de la commande de moyens (7) électroacoustiques activés pour générer un signal d'alarme sonore en cas d'interruption de courant de boucle d'une durée supérieure à un seuil prédéterminé, caractérisé en ce que ledit système de commande comporte des moyens (14) associés à un organe de commutation d'une boucle pour générer des impulsions, sur la boucle, sous forme de suites correspondant à des commandes codées prédéterminées, chaque bloc comportant des moyens pour reconstituer les commandes codées au niveau de l'unité de gestion (10) qu'il comporte à partir des variations créées par les impulsions sur la boucle telles qu'indiquées par le détecteur de courant de boucle, associé.

2. Système de commande selon la revendication 1, caractérisé en ce que les moyens (14) pour générer des impulsions sur une boucle déclenchent de brèves ouvertures de cette boucle par l'organe de commutation (2) auquel ils sont associés.

3. Système de commande selon la revendication 1, caractérisé en ce que les moyens (14) pour générer des impulsions sur une boucle commandent des variations d'intensité du courant de boucle.

4. Bloc d'alarme sonore pour système de commande selon la revendication 1, caractérisé en ce qu'il comporte des moyens pour reconstituer les commandes codées au niveau de l'unité de gestion (10) qu'il comporte à partir des variations créées par les impulsions sur la boucle telles qu'indiquées par le détecteur de courant de boucle qu'il incorpore et pour déclencher les actions correspondantes.

## Patentansprüche

1. Steuersystem für eine Anlage mit akustischen Feuermelde-Alarmblöcken (1), die einer Schleifenanordnung zugeordnet sind, bei der die Blöcke einer Schleife parallel zu beiden Seiten mindestens eines Schaltorgans (2) angeschlossen sind, das in Reihe in dieser Schleife angeordnet ist, für die eine Stromversorgung vorgesehen ist, wobei jeder Block einen Schleifenstromdetektor (4) aufweist, der mit einer Verwaltungseinheit (10) verbunden ist, die die Steuerung von elektro-akustischen Mitteln (7) durchführt, um bei einer Schleifenstromunterbrechung einer eine bestimmte Schwelle überschreitenden Dauer ein akustisches Alarmsignal zu erzeugen, dadurch gekennzeichnet, daß das Steuersystem einem Schleifenschaltorgan zugeordnete Mittel (14) zur Erzeugung von Impulsen in der Schleife in Form von vorbestimmten kodierten Befehlen entsprechenden Impulsfolgen aufweist, wobei jeder Block Mittel enthält, um die kodierten Befehle in Höhe seiner Verwaltungseinheit (10) ausgehend von Veränderungen wiederherzustellen, die von den Impulsen in der Schleife erzeugt werden und vom zugeordneten Schleifenstromdetektor angezeigt werden.

2. Steuersystem nach Anspruch 1, dadurch gekennzeichnet, daß die Mittel (14) zur Erzeugung von Impulsen in einer Schleife kurze Öffnungen dieser Schleife durch das Schaltorgan (2) auslösen, zu dem sie gehören.

3. Steuersystem nach Anspruch 1, dadurch gekennzeichnet, daß die Mittel (14) zur Erzeugung von Impulsen in einer Schleife Veränderungen der Stromstärke der Schleife steuern.

4. Akustischer Alarmblock für ein Steuersystem nach Anspruch 1, dadurch gekennzeichnet, daß er Mittel aufweist, um die kodierten Befehle in Höhe seiner Verwaltungseinheit (10) ausgehend von den Veränderungen wiederherzustellen, die von den Impulsen in der Schleife erzeugt werden und vom zugehörigen Schleifenstromdetektor angezeigt werden, und um die entsprechenden Aktionen auszulösen.

## Claims

1. A control system for an installation provided with fire sound alarm units (1) associated together by means of a loop organization, the units in any one loop being connected together in parallel on either side of at least one switching member (2) placed in series in the loop, provision being made to feed the loop with electrical current, each unit including a loop current detector (4) connected to a controller (10) assigned to controlling electroacoustic means (7) activated to generate a sound alarm signal in the event that the loop current is interrupted for a duration greater than a predetermined threshold, said control system being characterized in that it includes means (14) associated with a loop switching member for generating pulses, on the loop, in the form of sequences corresponding to predetermined encoded commands, each unit including means in the controller (10) thereof for reconstituting the encoded commands on the basis of the variations created by the pulses on the loop as indicated by the associated loop current detector.

2. A control system according to claim 1, characterized in that the means (14) for generating pulses on a loop trigger short breaks in the loop by means of the switching member (2) with which they are associated.

3. A control system according to claim 1, characterized in that the means (14) for generating pulses on a loop cause variations in the loop current.

4. A sound alarm unit for a control system according to claim 1, characterized in that it includes means for firstly reconstituting encoded commands at the controller (10) included in it on the basis of the variations created by the pulses on the loop as indicated by the loop current detector incorporated in it, and secondly triggering the corresponding action.
